# EUROPÄISCHE PATENTSCHRIFT

(11) **EP 3 443 261 B1**
(45) Veröffentlichungstag und Bekanntmachung des Hinweises auf die Patenterteilung: **29.04.2020**
(21) Anmeldenummer: 17723001.8
(22) Anmeldetag: 06.04.2017
(51) Int. Cl.: F21V 17/00, F21V 17/10, F21V 21/02, H02B 1/04, H02B 1/052, F21W 131/301

(54) **ELEKTRONISCHES GERÄT FÜR DEN EINBAU IN EINEM SCHALTSCHRANK, DAS EIN ERSTES UND EIN ZWEITES BEFESTIGUNGSMITTEL AUFWEIST**
ELECTRONIC DEVICE FOR INSTALLING IN A SWITCH CABINET, WHICH ELECTRONIC DEVICE HAS A FIRST AND A SECOND FASTENER
APPAREIL ÉLECTRONIQUE À MONTER DANS UNE ARMOIRE DE DISTRIBUTION, DOTÉ D'UN PREMIER ET D'UN SECOND ÉLÉMENT DE FIXATION

(30) Priorität: 15.04.2016 DE 102016107044
(43) Veröffentlichungstag der Anmeldung: 20.02.2019
(73) Patentinhaber: Rittal GmbH & Co. KG, 35745 Herborn (DE)
(72) Erfinder: DIETRICH, Christian, 35756 Mittenaar-Offenbach (DE)
(74) Vertreter: Angerhausen, Christoph
(86) Internationale Anmeldenummer: PCT/DE2017/100272
(87) Internationale Veröffentlichungsnummer: WO 2017/178010

(56) Entgegenhaltungen:
- EP-B1- 1 873 403
- DE-A1- 2 428 518
- DE-A1-102014 013 658
- DE-B3-102013 111 551

## Beschreibung

Die Erfindung geht aus von einem elektronischen Gerät, insbesondere einer Schaltschrankleuchte, für den Einbau in einem Schaltschrank mit einer Gerätebasis zur Montage des elektronischen Geräts auf einer Unterlage, wobei in einer Aufnahme der Gerätebasis mindestens ein Schwenkarm teilweise aufgenommen ist und teilweise aus der Gerätebasis herausragt, der um eine zu einer Auflageseite der Gerätebasis parallelen Schwenkachse verstellbar ist, wobei in einer ersten Stellposition des Schwenkarms ein erstes Befestigungsmittel außerhalb der Aufnahme angeordnet ist, und wobei in einer zweiten Stellposition des Schwenkarms ein zweites, sich von dem ersten Befestigungsmittel unterscheidendes Befestigungsmittel außerhalb der Aufnahme angeordnet ist. Ein derartiges als Schaltschrankleuchte ausgebildetes elektronisches Gerät ist aus der EP 1 873 403 B1 bekannt. Ähnliche Geräte sind auch aus der EP 1 873 403 B1, aus der DE 10 2014 013 658 A1, aus der DE 24 28 518 A1 und aus der DE 10 2013 111 551 B3 bekannt.

Beispielsweise haben sich bei der Anordnung einer Schaltschrankleuchte im Innenraum des Schaltschranks häufig der genaue Ort und die genaue Art der Anordnung der Schaltschrankleuchte stets dem Platzbedarf der im Schaltschrankinnenraum angeordneten Komponenten unterzuordnen, so dass insbesondere kein fester Montageort für die Schaltschrankleuchte existiert und dieser im konkreten Anwendungsfall jeweils individuell bestimmt werden muss. Dabei kann auch die Schaltschrankleuchte nicht überall im Schaltschrankinnenraum angeordnet werden. Sie muss beispielsweise von ihrem Montageort aus eine angemessene Ausleuchtung des Schaltschrankinnenraums gewährleisten können und ihr Montageort muss eine Kabelführung des Stromversorgungskabels der Schaltschrankleuchte erlauben, welche den Zugriff auf den Schaltschrankinnenraum nicht behindert. Die Schaltschrankleuchte muss weiterhin so angeordnet sein, dass sie die von einem Kühlgerät bereitgestellte Kühlluftzirkulation im Schaltschrankinnenraum nicht behindert, und nicht zuletzt muss die Schaltschrankleuchte derart angeordnet sein, dass ein Licht- oder Bewegungssensor der Schaltschrankleuchte zur Ansteuerung der Schaltschrankleuchte der Schaltschranktür oder zumindest dem Schaltschrankinnenraum zugewandt ausgerichtet ist.

Mithin muss das elektronische Gerät darauf vorbereitet sein, sich den sehr unterschiedlichen Montagebedingungen individuell anpassen zu können, so dass es beispielsweise unterschiedliche Befestigungsmittel aufweisen sollte, um etwa einerseits die Montage an einem Rahmenprofil des Schaltschranks und andererseits die Montage an einem Flachteil des Schaltschranks, auf der Montageplatte oder an dem Bodenblech eines Dachautbaukühlgeräts zu erlauben.

Es ist daher die Aufgabe der Erfindung, ein elektronisches Gerät der eingangs beschriebenen Art vorzuschlagen, welches für die flexible Montage mit unterschiedlichen Befestigungsmitteln vorbereitet ist und dabei konstruktiv möglichst einfach gehalten ist, um eine kostengünstige Herstellung zu ermöglichen. Das vorzuschlagende Gerät sollte weiterhin so ausgebildet sein, dass zumindest eines der unterschiedlichen Befestigungsmittel zumindest bei einer Ausführungsform einen Potentialausgleich zwischen dem Gerät und der Unterlage, auf welcher das Gerät montiert ist, erlaubt.

Diese Aufgabe wird durch eine Schaltschrankleuchte mit den Merkmalen des Anspruchs 1 gelöst. Die abhängigen Ansprüche betreffen jeweils vorteilhafte Ausführungsformen der Erfindung.

Demgemäß ist vorgesehen, dass an einer Seitenwand der Gerätebasis eine in die Aufnahme mündende Ausnehmung ausgebildet ist, in die ein Arretierungsstück eingesetzt ist, das zwischen einer Freigabeposition, in der es den Schwenkarm freigibt, und einer Verriegelungsposition, in der es den Schwenkarm wahlweise in der ersten oder der zweiten Stellposition festlegt, parallel zu der Schwenkachse verstellbar ist.

Der Schwenkarm kann ein frei bewegliches, axial gelagertes Metallformteil sein, das senkrecht zu der Schwenkachse an gegenüber liegenden Enden beidseitig zu der Schwenkachse das erste bzw das zweite Befestigungsmittel aufweist. Ein solcher Schwenkarm kann ein gestanztes Formteil sein. Der Schwenkarm kann in gegenüber liegenden Seitenwänden der Gerätebasis gelagert sein, wofür diese Lageraufnahmen, beispielsweise in Form von Bohrungen, an gegenüber liegenden Innenseiten der Seitenwände der Gerätebasis, welche die Aufnahme der Gerätebasis begrenzen, ausgebildet sind.

Das Arretierungsstück kann ein Kunststoffformteil sein, insbesondere ein Spritzgussformteil, welches in einer Freigabeposition, in der es zumindest teilweise aus der Ausnehmung in der Seitenwand der Gerätebasis herausragt, den Schwenkarm insoweit freigibt, als dass er zwischen seinen beiden Stellpositionen frei um seine Schwenkachse verstellbar ist. Das Arretierungsstück kann mindestens eine Befestigungsmittelaufnahme, insbesondere mindestens eine Formschlussaufhahme, an seinem der Gerätebasis zugewandten Ende aufweisen, wobei die mindestens eine Befestigungsmittelaufnahme an die Kontur eines der beiden Befestigungsmittel angepasst ist und wobei gegebenenfalls die zweite Befestigungsmittelaufnahme, falls vorhanden, an die Kontur des anderen Befestigungsmittels angepasst ist. Je nach Stellung des Schwenkarms kann das jeweilige Befestigungsmittel, welches nicht aus der Gerätebasis herausragt, mithin in der Aufnahme der Gerätebasis aufgenommen ist, in der ersten beziehungsweise der zweiten Stellposition des Schwenkarms in der jeweiligen (Formschluss-)aufnahme aufgenommen werden, so dass der Schwenkarm in der einen oder der anderen Stellposition unbeweglich festgelegt ist.

Die mindestens eine Befestigungsmittelaufnahme kann eine Anlaufschräge aufweisen, um den Schwenkarm in die erste beziehungsweise die zweite Stellposition vorzuspannen. Wenn zumindest eines der Befestigungsmittel beispielsweise ein Hakenelement mit Kontaktkrallen ist, so kann durch die Vorspannung des Hakenelements die Kontaktierung des Hakenelements mit der Unterlage, beispielsweise einem lackierten Metallprofilrahmen eines Schaltschranks, begünstigt werden, um einen Potentialausgleich zwischen dem Befestigungsmittel und der Unterlage herzustellen.

Das erste Befestigungsmittel kann beispielsweise für die werkzeuggebundene Befestigung der elektronischen Geräts auf der Unterlage ausgebildet sein, während das zweite Befestigungsmittel für die werkzeuglose Befestigung der Schaltschrankleuchte auf der Unterlage ausgebildet ist. Für die werkzeuggebundene Befestigung kann das erste Befestigungsmittel beispielsweise als eine Bolzenaufnahme, Durchlassöfnung oder Öse ausgebildet sein. Für die werkzeuglose Befestigung kann das zweite Befestigungsmittel beispielsweise als ein Hakenelement ausgebildet sein. Das erste oder das zweite Befestigungsmittel können Kontaktkrallen aufweisen, um die Kontaktierung zwischen dem Befestigungsmittel und der Unterlage des elektronischen Geräts zu verbessern.

Der Schwenkann kann aus einem elektrisch leitfähigen Material, insbesondere aus einem Metall gefertigt sein und weiterhin mit einem Schutzleiter des elektronischen Geräts elektrisch verbunden sein. Die elektrische Kontaktierung zwischen dem Schwenkarm und der Gerätebasis kann beispielsweise über Lageransätze des Schwenkarms, über die der Schwenkarm in gerätebasisseitigen Lageraufnahmen schwenkbar gelagert ist, erfolgen. Es kann jedoch auch vorgesehen sein, dass der Schwenkarm zumindest oder ausschließlich in der ersten und/oder der zweiten Stellposition einen Kontakt in der Aufnahme der Gerätebasis elektrisch kontaktiert, der mit dem Schutzleiter, beispielsweise über einen elektrischen Leiter, elektrisch verbunden ist.

Beispielsweise kann ein einteilig an den Schwenkarm angeformter Kontaktrücken eines der beiden Befestigungsmittel den Kontakt elektrisch kontaktieren, wenn sich der Schwenkarm in derjenigen Stellposition befindet, in der das jeweils andere Befestigungsmittel aus der Aufnahme heraus ragt. Beispielsweise kann ein Kontaktrücken des zweiten Befestigungsmittels den Kontakt elektrisch kontaktieren, wenn sich der Schwenkarm in der ersten Stellposition befindet und das erste Befestigungsmittel außerhalb der Aufnahme angeordnet ist. Der Kontakt kann beispielswiese als ein flexibles Kontaktfederblech ausgebildet sein.

Der Schwenkarm kann auf verschiedene Weise in der Aufnahme der Gerätebasis gelagert sein. Eine konstruktiv unaufwendige und damit kostengünstige Variante sieht vor, dass der Schwenkarm zwei sich gegenüber stehende Lageransätze aufweist, die in jeweils eine Lageraufnahme in der Gerätebasis eingreifen und die Schwenkachse bilden. Dabei können senkrecht zu der Schwenkachse gegenüber stehend das erste und das zweite Befestigungsmittel an die Schwenkachse angeformt sein.

Eines der Befestigungsmittel kann als ein im Wesentlichen S-förmiges Hakenelement ausgebildet sein, während das andere Befestigungsmittel eine Befestigungsöse ist, beispielsweise eine Durchgangsbohrung in einem Montageflansch.

Das Arretierungsstück kann in der Verriegelungsposition eine Rastposition einnehmen und den Schwenkarm mit einer Vorspannung in die festgelegte Stellposition drücken. Weiterhin kann das Arretierungsstück in der Freigabeposition eine weitere Rastposition einnehmen, um die Freigabe des Schwenkarms haptisch zu kennzeichnen.

Das Arretierungsstück kann in der Verriegelungsposition an demjenigen der Befestigungsmittel des Schwenkarms angreifen, das innerhalb der Aufnahme angeordnet ist. Weiterhin kann das Arretierungsstück in der Verriegelungsposition zumindest die Ausnehmung an der Seitenwand und einen Zugang zu der Aufnahme an einer Stirnseite der Gerätebasis verschließen. Diese ist nicht nur ästhetisch vorteilhaft, da es auch für die im Schaltschrankbau erforderliche IP-Schutzfahigkeit sorgt sowie die Betriebssicherheit gewährleistet, indem das unbeabsichtigte Hineingreifen in die Aufnahme durch eine Person vermieden wird.

Es kann weiterhin vorgesehen sein, dass der Schwenkarm über das Arretierungsstück in mindestens zwei unterschiedlichen Verriegelungspositionen festgelegt werden kann, um eine Anpassung der Ausrichtung des Befestigungsmittels an eine gegebene Geometrie der Unterlage zu erlauben.

Das elektronische Gerät ist auf keine bestimmten Ausführungsformen beschränkt. Gemäß einer denkbaren Ausführungsform ist das elektronische Gerät eine Schaltschrankleuchte für die Montage im Innern eines Schaltschranks. Verschiedene

Ausfuhrungsformen einer solchen Schaltschrankleuchte sowie weitere Einzelheiten der Erfindung werden anhand der nachstehenden Figuren erläutert. Dabei zeigt:
- Figur 1: eine perspektivische Ansicht einer Ausführungsform einer Schaltschrankleuchte, bei der der Schwenkarm in der ersten Stellposition angeordnet ist;
- Figur 2: die Ausführungsform nach Figur 1, wobei sich der Schwenkarm in der zweiten Stellposition angeordnet ist;
- Figur 3: die Ausführungsform nach Figur 2, wobei sich das Arretierungsstück in der Freigabeposition befindet;
- Figur 4: eine Detailansicht einer als Leuchtenbasis ausgebildeten Gerätebasis einer weiteren Ausführungsform, wobei sich der Schwenkarm in seiner ersten Stellposition befindet;
- Figur 5: die Ansicht nach Figur 4, wobei sich der Schwenkarm in seiner zweiten Stellposition befindet;
- Figur 6: in perspektivischer Darstellung eine angeschnittene Sicht auf eine Leuchtenbasis einer weiteren Ausführungsform einer Schaltschrankleuchte;
- Figur 7: eine weitere Detailansicht der Schaltschrankleuchte nach Figur 6, wobei die Leuchtenbasis zur besseren Veranschaulichung weggelassen wurde; und
- Figur 8: schematisch ein möglicher Potentialausgleich zwischen dem Schwenkarm und dem Schutzleiter der Schaltschrankleuchte.

Die Figuren 1-3 zeigen eine beispielhafte Ausführungsform einer erfindungsgemäßen Schaltschrankleuchte 1 mit Blick auf die endseitige, als Leuchtenbasis 2 ausgebildete Gerätebasis, in der beispielsweise wesentliche Teile der Ansteuerelektronik für ein Leuchtmittel der Schaltschrankleuchte 1 aufgenommen sein können. Die Schaltschrankleuchte 1 kann beispielsweise als Leuchtmittel eine Platine mit einer Mehrzahl LEDs oder OLEDs aufweisen, die in dem Leuchtkörper 1 8 unterhalb einer transparenten Abdeckung angeordnet sind, wobei die Platine an die Ansteuerelektronik in der Leuchtenbasis 2 elektrisch angeschlossen ist. Die Leuchtenbasis 2 weist weiterhin einen Steckdoseneinsatz 17 auf, um eine Spannungsversorgung für einen weiteren Stromverbraucher bereit zu stellen, beispielsweise zum Anschluss eines Servicegeräts (z. B. Laptop, Diagnosegerät, usw.) im Servicefall.

Die Schaltschrankleuchte 1 kann über ihre Auflageseite 5, welche eine Bodenseite der Leuchtenbasis 2 ist, auf einer Unterlage, beispielsweise einem Schaltschrankrahmengestell, einem Flachteil eines Schaltschranks oder einer Montageplatte, jedoch auch dem Schaltschrankinnenraum zugewandt an einem Bodenblech eines Dachaufbaukühlgeräts aufgesetzt und über das erste Befestigungsmittel 6 daran montiert sein.

In der in Figur 1 gezeigten Darstellung ragt der Schwenkarm 4 mit seinem als Montageflansch ausgebildeten ersten Befestigungsmittel 6 aus einer Aufnahme in der Leuchtenbasis 2 heraus. Der Montageflansch 6 weist eine Durchgangsbohrung auf, etwa um den Montageflansch mit Hilfe eines Bolzens auf der Unterlage festzulegen. Das in der Darstellung gemäß Figur 1 nicht erkennbare zweite Befestigungsmittel (7, siehe Figur 2) ist in der Aufnahme 3 aufgenommen.

Das Arretierungsstück 10 befindet sich in seiner vollständig in die Ausnehmung 9 eingeschobenen Position, welche gerade eine Verriegelungsposition darstellt, in der der Schwenkarm 4 in der dargestellten ersten Stellposition festgelegt und gegebenenfalls in die erste Stellposition vorgespannt ist. Es ist weiterhin zu erkennen, dass das Arretierungsstück 10, welches über eine in der Seitenwand 8 der Leuchtenbasis 2 ausgebildete Ausnehmung 9 in die Leuchtenbasis 2 eingesetzt ist, zumindest anteilig sowohl die Ausnehmung 9 an der Seitenwand 8 als auch einen Zugang 25 an der Stirnseite 26 der Leuchtenbasis 2 verschließt. Das Arretierungsstück 10 ragt somit durch die Ausnehmung 9 in die Aufnahme 3 der Leuchtenbasis 2 hinein und wirkt derart mit dem sich in der Aufnahme 3 befindenden zweiten Befestigungsmittel (7, nicht dargestellt) zusammen, dass der Schwenkarm 4 in der dargestellten ersten Stellposition festgelegt ist. Dazu kann das Arretierungsstück 10 eine Aufnahme, beispielsweise eine Formschlussaufnahme, aufweisen, in der das zweite Befestigungsmittel (7, nicht dargestellt) in der dargestellten Verriegelungsposition in dem Arretierungsstück 10 zumindest anteilig formschlüssig aufgenommen ist.

Analog zur Figur 1 zeigt Figur 2 den Schwenkarm 4 in der zweiten Stellposition, so dass dieser mit seinem zweiten Befestigungsmittel 7 aus der Aufnahme 3 heraus ragt. Das erste Befestigungsmittel 6 ist erkennbar zumindest anteilig in einer Befestigungsmittelaufhahme (29) (vergleiche Figur 6) des Arretierungsstücks 10 aufgenommen, so dass der Schwenkarm 4 in der dargestellten zweiten Stellposition verriegelt ist. Die Befestigungsmittelaufnahme (29) des Arretierungsstücks 10 kann so ausgebildet sein, dass sie den Schwenkarm 4 mit einer Vorspannung in Richtung der dargestellten zweiten Stellposition beaufschlagt, beispielsweise um eine Kontaktierung des Schwenkarms 4 mit der Unterlage, auf welcher die Schaltschrankleuchte 1 montiert ist, zu befördern, oder um einen festen Sitz der Schaltschrankleuchte 1 auf der Unterlage zu gewährleisten.

In der Darstellung gemäß Figur 3 befindet sich das Arretierungsstück 10 in seiner Freigabeposition, mithin ragt es über die Seitenwand 8 aus der Aufnahme 9 heraus, zumindest insoweit, als dass ein freies Verschwenken des Schwenkanns 4 zwischen den Stellpositionen möglich ist.

Die Figur 3 lässt weiterhin erkennen, dass, wenn sich das Arretierungsstück 10 in der Freigabeposition befindet, insbesondere der Zugang 25 an der Stirnseite 26 der Leuchtenbasis 2 geöffnet, mithin nicht mehr von dem Arretierungsstück 10 verschlossen ist, so dass, ausgehend von der Situation gemäß Figur 3, beispielsweise das erste Befestigungsmittel 6 über den Zugang 25 in der Stirnseite 26 aus der Leuchtenbasis 2 herausgeschwenkt werden kann, um den Schwenkarm 4 in die erste Stellposition gemäß Figur 1 zu überführen.

Die Figuren 4 und 5 veranschaulichen noch einmal im Detail, dass in den beiden verriegelten Stellpositionen jeweils nur das erste oder das zweite Befestigungsmittel 6,7 aus der Leuchtenbasis 2 heraus ragt und alle darüber hinaus gehenden Bestandteile des Schwenkarms 4, insbesondere das jeweils andere Befestigungsmittel 6, 7 vollständig in der Leuchtenbasis 2 aufgenommen ist.

Die Detailansicht von Figur 6 zeigt insbesondere das Zusammenwirken von dem Schwenkarm 4 und dem Arretierungsstück 10 sowie einem Kontakt 12 für den Potentialausgleich. Bei der Darstellung gemäß Figur 6 befindet sich der Schwenkarm 4 in einer ersten Stellposition, in der der Schwenkarm 4 mit seinem ersten Befestigungsmittel 6 (vgl. Figur 1) aus der Aufnahme 3 in der Leuchtenbasis 2 heraus ragt. Das Arretierungsstück 10 befindet sich in seiner Verriegelungsposition. In dieser drückt das Arretierungsstück 10 mit einer Schulter 19 gegen den Schwenkarm 4, so dass dieser in die erste Stellposition vorgespannt ist. Die Bewegung des Schwenkarms 4 ist weiterhin durch einen einen Anschlag bildenden Gegenhalter 28 begrenzt. Es ist zu erkennen, dass das zweite Befestigungsmittel 7 in der gezeigten Verriegelungsposition nicht in einer Befestigungsmittelaufnahme des Arretierungsstücks 10 aufgenommen ist.

Die Schwenkachse des Schwenkarms 4 wird von zwei gegenüber stehenden Lageransätzen 14 gebildet, die in Lageraufnahmen 15 (nur eine Lageraufnahme 15 ist dargestellt) an den gegenüber liegenden Innenseiten der Leuchtenbasis 2 aufgenommen sind. Der Schwenkarm 4 kontaktiert mit einem Kontaktrücken 13 einen elektrischen Kontakt 12, der mit der Platine 21 elektrisch verbunden ist, so dass die Platine 21 über den Schwenkarm 4 gegenüber der Unterlage, auf welcher die Schaltschrankleuchte 1 montiert, ist, geerdet ist.

Das Arretierungsstück 10 weist ein Rillenprofil 27 auf, das über den Zugang 25 an der Stirnseite 26 der Leuchtenbasis 2 zugänglich ist und dazu dient, das Arretierungsstück 10 aus der dargestellten Verriegelungsposition, beispielsweise mit Hilfe eines Schlitzschraubendrehers, in die Freigabeposition zu bewegen.

Die Kontaktierung der Platine 21 mit dem Schwenkarm 4 ist im Detail in Figur 7 dargestellt. Der Schwenkarm 4 ist um seine Schwenkachse x schwenkbar. In der in Figur 7 dargestellten Stellposition lagert der Schwenkarm 4 mit seinem Kontaktrücken 13 an einem elektrischen Kontakt 12 in der Leuchtenbasis 2. Der Kontakt 12 ist über eine Leiterbahn 20 mit der Platine 21 elektrisch verbunden.

Zur weiteren Veranschaulichung der Kontaktierung ist in Figur 8 schematisch eine Schaltschrankleuchte gezeigt, bei der das erste beziehungsweise das zweite Befestigungsmittel 6, 7 Kontaktkrallen 23 aufweist, über die das jeweilige Befestigungsmittel 6, 7 die Unterlage, auf welcher die Schaltschrankleuchte 1 montiert ist, elektrisch kontaktiert. Der Schwenkarm 4 steht über einen Kontakt 12 und eine Leiterbahn 20 mit dem Schutzleiter 11 elektrisch in Kontakt.

Die in Figur 8 dargestellte Schaltschrankleuchte 1 weist an gegenüber liegenden Stirnseiten 26 einmal einen Steckverbinder 16 für den Netzanschluss und einmal einen Anreihsteckverbinder 24 auf, über den die Schaltschrankleuchte 1 mit mindestens einer weiteren Schaltschrankleuchte 1 oder einer Mehrzahl der in Figur 8 gezeigten Schaltschrankleuchten 1 in Reihe geschaltet werden kann. Insbesondere können der Steckverbinder 16 und der Anreihsteckverbinder 24 identisch ausgebildet sein. In der Anreihsituation hat die in Figur 8 dargestellte direkte Kontaktierung des durchgeschleiften Schutzleiters den Vorteil, dass dadurch ein nach normativen Vorgaben ausreichender Potentialausgleich gegeben ist, selbst wenn eine Vielzahl der in Figur 1 dargestellten Leuchten in Reihe geschaltet sind, insbesondere wenn mehr als drei der in Figur 8 gezeigten Schaltschrankleuchten 1, die jeweils einen Steckdoseneinsatz 17 aufweisen, in Reihe geschaltet sind.

**Bezugszeichenliste**

| | | | |
|---|---|---|---|
| 1 | elektronisches Gerät/Schaltschrankleuchte | 25 | Zugang |
| 2 | Gerätebasis/Leuchtenbasis | 26 | Stirnseite |
| 3 | Aufnahme | 27 | Rillenprofil |
| 4 | Schwenkarm | 28 | Gegenhalter |
| 5 | Auflageseite | 29 | Befestigungsmittelaufnahme |
| 6 | erstes Befestigungsmittel | x | Schwenkachse |
| 7 | zweites Befestigungsmittel | | |
| 8 | Seitenwand | | |
| 9 | Ausnehmung | | |
| 10 | Arretierungsstück | | |
| 11 | Schutzleiter | | |
| 12 | Kontakt | | |
| 13 | Kontaktrücken | | |
| 14 | Lageransatz | | |
| 15 | Lageraufnahme | | |
| 16 | Steckverbinder | | |
| 17 | Steckdoseneinsatz | | |
| 18 | Leuchtkörper | | |
| 19 | Schulter | | |
| 20 | Leiterbahn | | |
| 21 | Platine | | |
| 22 | Leuchtmittel | | |
| 23 | Kontaktkralle | | |
| 24 | Anreihsteckverbinder | | |

## Patentansprüche

1. Elektronisches Gerät (1) mit einer Gerätebasis (2) zur Montage des elektronischen Geräts (1) auf einer Unterlage, wobei in einer Aufnahme (3) der Gerätebasis (2) mindestens ein Schwenkarm (4) teilweise aufgenommen ist und teilweise aus der Gerätebasis (2) herausragt, der um eine zu einer Auflageseite (5) der Gerätebasis (2) parallelen Schwenkachse (x) verstellbar ist, wobei in einer ersten Stellposition des Schwenkamis (4) ein erstes Befestigungsmittel (6) außerhalb der Aufnahme (3) angeordnet ist, und wobei in einer zweiten Stellposition des Schwenkanns (4) ein zweites, sich von dem ersten Befestigungsmittel (6) unterscheidendes Befestigungsmittel (7) außerhalb der Aufnahme (3) angeordnet ist, **dadurch gekennzeichnet, dass** an einer Seitenwand (8) der Gerätebasis (2) eine in die Aufnahme (3) mündende Ausnehmung (9) ausgebildet ist, in die ein Arretierungsstück (10) eingesetzt ist, das zwischen einer Freigabeposition, in der es den Schwenkarm (4) freigibt, und einer Verriegelungsposition, in der es den Schwenkarm (4) wahlweise in der ersten oder der zweiten Stellposition festlegt, parallel zu der Schwenkachse (x) verstellbar ist.

2. Elektronisches Gerät (1) nach Anspruch 1, bei der das erste Befestigungsmittel (6) für die werkzeuggebundene Befestigung der elektronischen Geräts (1), insbesondere als eine Bolzenaufnahme ausgebildet ist, und bei der das zweite Befestigungsmittel (7) für die werkzeuglose Befestigung des elektronischen Geräts (1), insbesondere als ein Hakenelement ausgebildet ist.

3. Elektronisches Gerät (1) nach Anspruch 1, bei der der Schwenkarm (4) aus einem elektrisch leitfähigen Material, insbesondere aus einem Metall, gefertigt und mit einem Schutzleiter (11) des elektronischen Geräts (1) elektrisch verbunden ist.

4. Elektronisches Gerät (1) nach Anspruch 3, bei der der Schwenkarm (4) zumindest in der ersten und der zweiten Stellposition einen Kontakt (12) in der Aufnahme (3) der Gerätebasis (2) elektrisch kontaktiert, der mit dem Schutzleiter (11) elektrisch verbunden ist.

5. Elektronisches Gerät (1) nach Anspruch 4, bei der ein Kontaktrücken (13) des zweiten Befestigungsmittels (7) den Kontakt (12) elektrisch kontaktiert, wenn sich der Schwenkarm (4) in der ersten Stellposition befindet und das erste Befestigungsmittel (6) außerhalb der Aufnahme (3) angeordnet ist.

6. Elektronisches Gerät (1) nach einem der vorangegangen Ansprüche, bei der der Schwenkarm (4) zwei sich gegenüberstehe Lageransätze (14) aufweist, die in jeweils eine Lageraufnahme (1 5) in der Gerätebasis (2) eingreifen und die Schwenkachse (x) bilden.

7. Elektronisches Gerät (1) nach Anspruch 6, bei der senkrecht zu der Schwenkachse (x) gegenüber stehend das erste und das zweite Befestigungsmittel (6, 7) an die Schwenkachse (x) angeformt sind.

8. Elektronisches Gerät (1) nach einem der vorangegangen Ansprüche, bei der eines der Befestigungsmittel (6, 7) ein im Wesentlichen S-förmiges Hakenelement (7) und das andere eine Befestigungsöse (6) ist.

9. Elektronisches Gerät (1) nach einem der vorangegangen Ansprüche, bei der das Arretienmgsstück (10) in der Verriegelungsposition eine Rastposition einnimmt und den Schwenkarm (4) mit einer Vorspannung in die festgelegte Stellposition drückt.

10. Elektronisches Gerät (1) nach einem der vorangegangen Ansprüche, bei der das Arretierungsstück (10) in der Verriegelungsposition an demjenigen der Befestigungsmittel (6, 7) des Schwenkarms (4) angreift, das innerhalb der Aufnahme (3) angeordnet ist.

11. Elektronisches Gerät (1) nach einem der vorangegangen Ansprüche, bei der das Arretierungsstück (10) in der Verriegelungsposition zumindest die Ausnehmung (9) in der Seitenwand (8) und einen Zugang (25) zu der Aufnahme (3) in einer Stirnseite (26) der Gerätebasis (2), über die der Schwenkarm (4) aus der Gerätebasis (2) herausragt, verschließt.

12. Elektronisches Gerät (1) nach einem der vorangegangen Ansprüche, bei dem der Schwenkarm (4) über das Arretierungsstück (10) in mindestens zwei unterschiedlichen Veniegelungspositionen festgelegt werden kann.

13. Elektronisches Gerät (1) nach einem der vorangegangen Ansprüche, das eine Schaltschrankleuchte für die Montage im Innern eines Schaltschranks ist, wobei die Gerätebasis (2) eine Leuchtenbasis der Schaltschrankleuchte ist.

## Claims

1. An electronic device (1) with a device base (2) for mounting the electronic device (1) on a support, wherein at least one pivot arm (4) is partially received in a receptacle (3) of the device base (2) and partially protrudes from the device base (2), which pivot arm is adjustable about a pivot axis (x) parallel to a contact side (5) of the device base (2), wherein in a first setting position of the pivot arm (4) a first attachment means (6) is arranged outside the receptacle (3), and wherein in a second setting position of the pivot arm (4) a second attachment means (7) differing from the first attachment means (6) is arranged outside the receptacle (3), **characterized in that** a recess (9) opening into the receptacle (3) is formed on a side wall (8) of the device base (2), into which a locking piece (10) is inserted, which is adjustable parallel to the pivot axis (x) between a release position, in which it releases the pivot arm (4), and a locking position, in which it fixes the pivot arm (4) optionally in the first or the second setting position.

2. The electronic device (1) according to claim 1, in which the first attachment means (6) for the tool-dependent attachment of the electronic device (1) is formed, in particular as a bolt receptacle, and in which the second attachment means (7) for the tool-free attachment of the electronic device (1) is formed, in particular as a hook element.

3. The electronic device (1) according to claim 1, in which the pivot arm (4) is manufactured from an electrically conductive material, in particular from a metal, and is connected electrically to a protective conductor (11) of the electronic device (1).

4. The electronic device (1) according to claim 3, in which the pivot arm (4), at least in the first and the second setting position, electrically contacts a contact (12) in the receptacle (3) of the device base (2), which contact is electrically connected to the protective conductor (11).

5. The electronic device (1) according to claim 4, in which a contact ridge (13) of the second attachment means (7) electrically contacts the contact (12) when the pivot arm (4) is located in the first setting position and the first attachment means (6) is arranged outside the receptacle (3).

6. The electronic device (1) according to any of the preceding claims, in which the pivot arm (4) has two opposing bearing extension pieces (14), which engage respectively in a bearing receptacle (15) in the device base (2) and form the pivot axis (x).

7. The electronic device (1) according to claim 6, in which the first and the second attachment means (6, 7) are formed opposingly on the pivot axis (x) perpendicular to the pivot axis (x).

8. The electronic device (1) according to any of the preceding claims, in which one of the attachment means (6, 7) is substantially an S-shaped hook element (7) and the other is an attachment eye (6).

9. The electronic device (1) according to any of the preceding claims, in which the locking piece (10) assumes a latching position in the locking position and presses the pivot arm (4) with pretensioning into the fixed setting position.

10. The electronic device (1) according to any of the preceding claims, in which the locking piece (10) acts in the locking position on the attachment means (6, 7) of the pivot arm (4) that is arranged inside the receptacle (3).

11. The electronic device (1) according to any of the preceding claims, in which the locking piece (10) in the locking position closes at least the recess (9) in the side wall (8) and an access (25) to the receptacle (3) in an end face (26) of the device base (2), via which the pivot arm (4) protrudes from the device base (2).

12. The electronic device (1) according to any of the preceding claims, in which the pivot arm (4) can be fixed via the locking piece (10) in at least two different locking positions.

13. The electronic device (1) according to any of the preceding claims, which is a switch cabinet lamp for mounting in the interior of a switch cabinet, wherein the device base (2) is a lamp base of the switch cabinet lamp.

## Revendications

1. Appareil électronique (1) avec une base d'appareil (2) pour le montage de l'appareil électronique (1) sur un support, dans lequel, dans un logement (3) de la base de l'appareil (2) est logé partiellement au moins un bras pivotant (4), qui dépasse partiellement de la base de l'appareil (2), qui peut être déplacé autour d'un axe de pivotement (x) parallèle à un côté d'appui (5) de la base de l'appareil (2), dans lequel, dans la première position de réglage du bras pivotant (4), un premier moyen de fixation (6) est disposé à l'extérieur du logement (3) et dans lequel, dans une deuxième position de réglage du bras pivotant (4), un deuxième moyen de fixation (7), différent du premier moyen de fixation (6), est disposé à l'extérieur du logement (3), **caractérisé en ce que**, sur une paroi latérale (8) de la base de l'appareil (2), est réalisé un évidement (9) débouchant dans le logement (3), dans lequel est inséré un élément d'arrêt (10) qui peut être déplacé, parallèlement à l'axe de pivotement (x), entre une position de déverrouillage, dans laquelle il libère le bras pivotant (4) et une position de verrouillage, dans laquelle il fixe le bras pivotant (4) dans la première ou dans la deuxième position.

2. Appareil électronique (1) selon la revendication 1, dans lequel le premier moyen de fixation (6) pour la fixation liée à un outil de l'appareil électronique (1), est conçu plus particulièrement comme un logement de tige et dans lequel le deuxième moyen de fixation (7) pour la fixation sans outil de l'appareil électronique (1) est conçu plus particulièrement comme un élément de type crochet.

3. Appareil électronique (1) selon la revendication 1, dans lequel le bras pivotant (4) est constitué d'un matériau électro-conducteur, plus particulièrement de métal et est relié électriquement avec un conducteur de protection (11) de l'appareil électronique (1).

4. Appareil électronique (1) selon la revendication 3, dans lequel le bras pivotant (4) est en contact électrique, au moins dans la première et la deuxième position, avec un contact (12) dans le logement (3) de la base de l'appareil (2), qui est relié électriquement avec le conducteur de protection (11).

5. Appareil électronique (1) selon la revendication 4, dans lequel un dos de contact (13) du deuxième moyen de fixation (7) est en contact électrique avec le contact (12) lorsque le bras pivotant (4) se trouve dans la première position et le premier moyen de fixation (6) est disposé hors du logement (3).

6. Appareil électronique (1) selon l'une des revendications précédentes, dans lequel le bras pivotant (4) comprend deux éléments de paliers (14) opposés, qui s'emboîtent chacun dans un logement de palier (15) dans la base de l'appareil (2) et constituent l'axe de pivotement (x).

7. Appareil électronique (1) selon la revendication 6, dans lequel, les premier et deuxième moyens de fixation (6, 7) sont moulés sur l'axe de pivotement (x) de façon à se faire face perpendiculairement à l'axe de pivotement (x).

8. Appareil électronique (1) selon l'une des revendications précédentes, dans lequel un des moyens de fixation (6, 7) est un élément de type crochet (7) globalement en forme de S et l'autre est un œillet de fixation (6).

9. Appareil électronique (1) selon l'une des revendications précédentes, dans lequel l'élément d'arrêt (10) adopte, dans la position de verrouillage, une position d'encliquetage et comprime le bras pivotant (4) avec une précontrainte vers la position fixée.

10. Appareil électronique (1) selon l'une des revendications précédentes, dans lequel l'élément d'arrêt (10) s'appuie, dans la position de verrouillage, sur celui des moyens de fixation (6, 7) du bras pivotant (4) qui est disposé à l'intérieur du logement (3).

11. Appareil électronique (1) selon l'une des revendications précédentes, dans lequel l'élément d'arrêt (10) obture, dans la position de verrouillage, au moins l'évidement (9) dans la paroi latérale (8) et un accès (25) au logement (3) dans une face frontale (26) de la base de l'appareil (2), par l'intermédiaire duquel le bras pivotant (4) dépasse de la base de l'appareil (2).

12. Appareil électronique (1) selon l'une des revendications précédentes, dans lequel le bras pivotant (4) peut être fixé par l'intermédiaire de l'élément d'arrêt (10) dans au moins deux positions de verrouillage différentes.

13. Appareil électronique (1) selon l'une des revendications précédentes, qui est un luminaire d'armoire de commande destiné à être montée à l'intérieur d'une armoire de commande, dans lequel la base de l'appareil (2) est une basez de luminaire du luminaire de l'armoire de commande.
